# EUROPÄISCHE PATENTSCHRIFT

(11) **EP 0 662 196 B1**
(45) Veröffentlichungstag und Bekanntmachung des Hinweises auf die Patenterteilung: **18.12.1996**
(21) Anmeldenummer: 93920801.3
(22) Anmeldetag: 22.09.1993
(51) Int. Cl.: F04D 1/06, F04D 29/42

(54) **KREISELPUMPE IN GLIEDERGEHÄUSEBAUART**
SECTIONAL-CASING-DESIGN ROTARY PUMP
POMPE ROTATIVE COMPORTANT UN CARTER A PLUSIEURS SECTIONS

(30) Priorität: 24.09.1992 DE 4232020
(43) Veröffentlichungstag der Anmeldung: 12.07.1995
(73) Patentinhaber: SIHI GmbH & Co KG, D-25524 Itzehoe (DE)
(72) Erfinder: MANN, Ralf, D-25588 Huje (DE); LEHMANN, Wilfried, D-25524 Heiligenstedten (DE); MÜLLER, Hermann, D-25588 Oldendorf (DE)
(74) Vertreter: Glawe, Delfs, Moll & Partner
(86) Internationale Anmeldenummer: EP9302570
(87) Internationale Veröffentlichungsnummer: WO9407031

(56) Entgegenhaltungen:
- EP-A- 0 248 104
- DE-A- 2 808 741
- DE-B- 2 614 163
- FR-A- 536 590
- US-A- 4 708 589
- SOVIET PATENTS ABSTRACTS Section PQ, Week 9139, 13. November 1991 Derwent Publications Ltd., London, GB; Class Q56, AN 91-286368 & SU,A,1 620 682 (URALS HEAT TECH) 7. Januar 1991

## Beschreibung

Es ist weithin üblich, für die unterschiedlichen Funktionsteile einer Kreiselmaschine Gehäuse elemente mit gleichem Manteldurchmesser vorzusehen, die axial hintereinander aufgereiht und mit den Stirnflächen ihrer Mantel elemente zusammengespannt werden. Dabei schließt jeder Gehäusemantel element die für die Funktion des jeweiligen Gehäuseglieds maßgebenden Innenwände ein. Diese Innenwände, die Strömungswege und Mediumsräume definieren, bilden zum Teil komplizierte Hohlformen und hinterschnittene Konturen, die aufwendig durch Gießen herzustellen sind. Dies gilt auch dann, wenn die Gehäuseglieder mittels eines die Axialkräfte aufnehmenden und die Gehäusemantel elemente zentrierenden Rohrs umgeben sind (US-A 4 708 589) oder innerhalb eines Außengehäuses unter Belassung von funktionellem Zwischenraum Stufengehäuse angeordnet sind (EP-A 0 248 104). Jedoch wäre es wegen der dann größeren Zahl von Gehäusegliedern insbesondere im Hinblick auf Lagerhaltung, Montage und Wartung noch aufwendiger, derartige Glieder nochmals zu teilen, um die Hohlräume und hinterschnittenen Bereiche in der Gießtechnik besser zugänglich zu machen. Die Probleme komplizierter Hohlformen und hinterschnittener Konturen beim Gießen können natürlich vermieden werden, indem die Gehäuseglieder aus einer entsprechend großen Anzahl von Einzelteilen hergestellt werden, die für sich keine Hinterschneidungen mehr aufweisen, wobei einige Innenwandteile mit dem Gehäusemantelelement einstückig ausgebildet sind und andere Innenwandteile, die mit mantelartig ausgebildeten Teilen einstückig sind, in im wesentlichen zylindrischen Teilen angeordnet sind, die wiederum in den Gehäusemantelelementen angeordnet sind (SU-A-1620-682). Dadurch wird aber Herstellung und Montage der Pumpe sehr kompliziert; außerdem sind Dichtungsprobleme zwischen den einzelnen Teilen sowie das Eindringen von korrodierenden Medien in die Spalte zwischen den einzelnen Teilen zu erwarten.

Die Erfindung will die Herstellungsbedingungen vereinfachen, ohne die einheitliche Handhabbarkeit der Gehäuseglieder zu beeinträchtigen. Dies wird durch die Merkmale des Anspruchs 1, vorzugsweise auch der Unteransprüche, erreicht.

Demnach gibt es einzelne Gehäuseglieder, deren Gehäusemantel sich aus einem äußeren, über die Länge des jeweiligen Glieds durchgehenden Mantelteil und mindestens zwei gesonderten, inneren Mantelteilen mit jeweils zugehörigen Innenwandteilen zusammensetzt. Dabei sind die äußeren und inneren Mantelteile fest miteinander verbunden. Beispielsweise können sie miteinander verklebt oder verschrumpft sein. Bevorzugt wird Klebschrumpfung zur Ausschaltung der Spaltkorrosion. Die übrigen Gehäuseglieder, ceren Innenwandteile nicht so kompliziert aufgebaut sind, körnen herkömmlich ausgebildet sein mit lediglich einem Gehäusemantel. Jedoch kann es zweckmäßig sein, auch bei diesen den Gehäusemantel in der angegebenen Weise mehrteilig auszuführen, um bei allen oder den meisten Gehäusegliedern gleiche Manteleigenschaften, insbesondere im Hinbick auf deren Festigkeit, zu erzeugen.

Die Erfindung hat auch den Vorteil, daß für den inneren und den äußeren Mantelteil unterschiedliche Werkstoffe verwendet werden können. Beispielsweise kann für den äußeren Mantelteil Walzmaterial hoher Zugfestigkeit verwendet werden, während der innere Mantelteil aus Gußmaterial besteht. Dadurch kann die Wanddicke insgesamt, mindestens aber die Dicke des inneren Mantelteils und dadurch das Gußgewicht verringert werden. Dieser Vorteil ist an sich bekannt (DE-A 28 08741, FR-A 536 590).

Die Dichtungen zwischen aufeinanderfolgenden Gehäusegliedern werden zweckmäßigerweise am äußeren Mantelteil vorgesehen. Jedoch ist es auch möglich, sie am inneren Mantelteil anzubringen oder übergreifend über beide Mantelteile.

Da die inneren Mantelteile für die korrekte axiale Positionierung der Innenwandteile verantwortlich sind, empfiehlt es sich in der Regel, die Stirnflächen der inneren Mantelteile aufeinanderfolgender Gehäuseglieder aneinander angrenzen zu lassen. Hohe Genauigkeit kann insbesondere dann erzielt werden, wenn die aus je einem äußeren und einem inneren Mantelteil zusammengesetzten Mantelstirnflächen einheitlich (in einem Arbeitsgang) bearbeitet werden.

Die Erfindung wird im folgenden näher unter Bezugnahme auf die Zeichnung erläutert, die ein vorteilhaftes Ausführungsbeispiel in einem Längsschnitt veranschaulicht.

Es handelt sich um eine Flüssigkeitspumpe mit Saugstutzen 1, Druckstutzen 2, Welle 3, drei vollbeaufschlagten Laufrädern 4, 5, 6 und einem die Selbstansaugfähigkeit der Pumpe gewährleistenden, teilbeaufschlagten Laufrad 7.

Die vollbeaufschlagten Kreiselräder 4 und 5 befinden sich in Stufengehäusen 8 und 9, die jeweils das Kreiselrad aufnehmen und den Leitapparat 10 bzw. 11 bilden. Dadurch und ggf. aus weiteren Gründen werden hinterschnittene oder geschlossene Räume gebildet, die zwischen axial hintereinander liegenden Innenwandteilen 12 bis 15 liegen.

Die Herstellung der diese hinterschnittenen Innenwandteile enthaltenden Gehäuseglieder 8 bzw. 9 wird dadurch erleichtert, daß diese Gehäuseglieder unterteilt werden längs der Teilungsebene 17 bzw. 18. Dadurch entstehen jeweils zwei Unterglieder, denen die inneren Mantelteile 19 und 20 bzw. 21 und 22 sowie damit einstückig die Innenwandteile 12 und 13 bzw. 14 und 15 zugeordnet sind. Diese werden jeweils wiederum umgriffen von einem äußeren Mantelteil 24 bzw. 25, das auf die inneren Mantelteile 21 bzw. 22 unter Verklebung aufgeschrumpft ist und sich über die Länge des jeweiligen Gehäuseglieds erstreckt. Vorher wird die korrekte Lage der inneren Mantelteile zueinander durch eine Verstiftung 23 festgelegt, falls dies erforderlich ist.

Man erhält auf diese Weise ein einheitliches Gehäuseglied 8 bzw. 9, das sämtliche Aufgaben vereinigt, die diesem Gehäuseglied auch bei der bekannten, insgesamt einstückigen Ausführung zukommen, und sie können bei der Lagerhaltung und Montage in üblicher Weise einheitlich gehandhabt werden.

Damit die inneren und die äußeren Mantelteile gleiche axiale Abmessungen haben, was im Hinblick auf die eindeutige Positionierung der inneren Wandteile und im Hinblick auf die Abdichtung vorteilhaft (wenn auch nicht notwendig) ist, werden die Gehäuseglieder 8, 9 nach dem Ineinanderfügen ihrer Mantelteile an den Stirnflächen 26 nachbearbeitet. Die darin vorgesehenen Ringnuten zur Aufnahme einer Dichtung 30 befinden sich im jeweils äußeren Mantelteil. Die Gehäuseglieder werden durch die über sämtliche Gehäuseglieder hinweggreifenden Bolzen 29 als Zugeinrichtung zusammengespannt.

Im dargestellten Beispiel sind nicht nur die Gehäusemantel der Gehäuseglieder 8 und 9, die innerlich noch einmal unterteilt sind, im Mantelbereich zweiteilig ausgeführt, sondern auch die Gehäuseglieder 27, 28, obwohl dies im Hinblick auf deren Innenwandteile 16 nicht unbedingt erforderlich wäre. Jedoch ist es zweckmäßig, wenn die Mäntel aller Glieder gleich aufgebaut sind, damit sie im Hinblick auf die Festigkeit gleich bemessen werden können und ihre Gußanteile in gleicher Weise verringert werden können.

## Patentansprüche

1. Kreiselpumpe in Gliedergehäusebauart mit einer Mehrzahl von Gehäusegliedern (8,9,27,28), deren Innenwandteile (12-16) jeweils von einem zylindrischen Gehäusemantel umschlossen sind, wobei die Stirnflächen (26) der Gehäusemäntel benachbarter Gehäuseglieder mittels einer übergreifenden Zugeinrichtung (29) zusammengespannt sind und wenigstens ein Gehäuseglied (8,9) mehrere axial hintereinander liegende Innenwände (12,13 bzw. 14,15) aufweist, dadurch gekennzeichnet, daß der Gehäusemantel dieses Gehäusegliedes (8 bzw. 9) sich aus einem äußeren, sich über die Länge nur dieses Gehäuseglieds (8 bzw.9) erstreckenden Mantelteil (24 bzw. 25) und mehreren inneren Mantelteilen (19,20 bzw. 21,22) zusammensetzt, daß seine axial hintereinander liegenden Innenwandteile (12 u.13, bzw. 14 u.15) mit den inneren Mantelteilen (19 u.20 bzw. 21 u.22) einstückig ausgebildet sind, und daß der äußere Mantelteil (24, 25) und die inneren Mantelteile (19-22) der Gehäuseglieder (8, 9, 27, 28) fest miteinander verbunden sind.

2. Kreiselpumpe nach Anspruch 1, dadurch gekennzeichnet, daß der äußere (24, 25) und die inneren (19 - 22) Mantelteile der Gehäuseglieder (8, 9, 27, 28) miteinander verklebt sind.

3. Kreiselpumpe nach Anspruch 1 oder 2, dadurch gekennzeichnet, daß der äußere (24, 25) und die inneren (19- 22) Mantelteile der Gehäuseglieder (8, 9, 27, 28) miteinander verschrumpft sind.

4. Kreiselpumpe nach einem der Ansprüche 1 bis 3, dadurch gekennzeichnet, daß das Gehäusemantelelement auch wenigstens eines nicht mehrteiligen Gehäuseglieds (27,28) aus einem äußeren und einem inneren Mantelteil zusammengesetzt ist.

5. Kreiselpumpe nach einem der Ansprüche 1 bis 4, dadurch gekennzeichnet, daß Dichtungen (30)zwischen den druckfest ausgebildeten äußeren Mantelteilen benachbarter Gehäuseglieder angeordnet sind.

6. Kreiselpumpe nach einem der Ansprüche 1 bis 4, dadurch gekennzeichnet, daß eine aus einem äußeren und wenigstens einem inneren Mantelteil zusammengesetzte Mantelstirnfläche einheitlich (in einem Arbeitsgang) bearbeitet ist.

7. Verfahren zur Herstellung einer Kreiselpumpe nach Anspruch 6, dadurch gekennzeichnet, daß einem Gehäuseglied mit einem aus einem äußeren und wenigstens einem inneren Mantelteil zusammengesetzten Gehäusemantelelement die äußeren und inneren Mantelteile miteinander verbunden werden, bevor jede zusammengesetzte Stirnfläche des Gehäusemantelelements einheitlich bearbeitet wird.

## Claims

1. Centrifugal pump of the sectional-casing design, with a plurality of casing sections (8, 9, 27, 28), the inner-wall parts (12-16) of which are each surrounded by a cylindrical casing shell, the end faces (26) of the casing shells of adjacent casing sections being clamped together by means of a a tension device (29) extending over them, and at least one casing section (8, 9) having a plurality of axially successive inner walls (12, 13, and 14, 15), characterized in that the casing shell of this casing section (8 and 9) is composed of an outer shell part (24 and 25) extending over the length of only this casing section (8 and 9) and of a plurality of inner shell parts (19, 20, and 21, 22), in that its axially successive inner-wall parts (12 and 13, and 14 and 15) are formed in one piece with the inner shell parts (19 and 20, and 21 and 22), and in that the outer shell part (24, 25) and the inner shell parts (19-22) of the casing sections (8, 9, 27, 28) are connected firmly to one another.

2. Centrifugal pump according to Claim 1, characterized in that the outer (24, 25) and the inner (19-22) shell parts of the casing sections (8, 9, 27, 28) are adhesively bonded to one another.

3. Centrifugal pump according to Claim 1 or 2, characterized in that the outer (24, 25) and the inner (19-22) shell parts of the casing sections (8, 9, 27, 28) are shrunk with one another.

4. Centrifugal pump according to one of Claims 1 to 3, characterized in that the casing shell element also of at least one casing section (27, 28) which is not multipart is composed of an outer and an inner shell part.

5. Centrifugal pump according to one of Claims 1 to 4, characterized in that seals (30) are arranged between the outer shell parts, designed to be pressure-resistant, of adjacent casing sections.

6. Centrifugal pump according to one of Claims 1 to 4, characterized in that a shell end face composed of an outer and of at least one inner shell part is machined in a unitary manner (in one operation).

7. Process for producing a centrifugal pump according to Claim 6, characterized in that, in the case of a casing section with a casing shell element composed of an outer and of at least one inner shell part, the outer and inner shell parts are connected to one another, before each composed end face of the casing shell element is machined in a unitary manner.

## Revendications

1. Pompe centrifuge du type de construction à carter segmenté, comprenant plusieurs segments de carter (8,9,27,28) dont les parois internes (12-16) sont entourées chaque fois par une enveloppe cylindrique, et dans laquelle les faces frontales (26) des enveloppes des segments de carter voisins sont serrées l'une contre l'autre au moyen d'un système de tirants chevauchants (29) et au moins un segment de carter (8,9) comporte plusieurs parois internes (12, 13 ou 14,15) l'une derrière l'autre en direction axiale, caractérisée en ce que l'enveloppe de ce segment de carter (8 ou 9) se compose d'une enveloppe externe (24 ou 25), qui ne s'étend que sur la longueur de ce segment de carter (8 ou 9), et de plusieurs enveloppes internes (19,20 ou 21,22), en ce que ses parois internes (12 et 13 ou 14 et 15) situées l'une derrière l'autre en direction axiale sont formées d'une seule pièce avec les enveloppes internes (19 et 20 ou 21 et 22), et en ce que l'enveloppe externe (24,25) et les enveloppes internes (19-22) des segments de carter (8,9,27,28) sont assemblées solidement entre elles.

2. Pompe centrifuge selon la revendication 1, caractérisée en ce que l'enveloppe externe (24,25) et les enveloppes internes (19-22) des segments de carter (8,9,27,28) sont collées ensemble.

3. Pompe centrifuge selon la revendication 1 ou 2, caractérisée en ce que l'enveloppe externe (24,25) et les enveloppes internes (19-22) des segments de carter (8,9,27,28) sont assemblées par emmanchement à chaud.

4. Pompe centrifuge selon l'une quelconque des revendications 1 à 3, caractérisée en ce que l'enveloppe d'au moins un segment de carter (27,28) ne comportant pas plusieurs parois internes se compose d'une enveloppe externe et d'une enveloppe interne.

5. Pompe centrifuge selon l'une quelconque des revendications 1 à 4, caractérisée en ce que des garnitures d'étanchéité (30) sont disposées entre les enveloppes externes des segments de carter voisins, qui sont réalisées de façon à résister à la pression.

6. Pompe centrifuge selon l'une quelconque des revendications 1 à 4, caractérisée en ce qu'une face frontale d'une enveloppe, composée d'une enveloppe externe et d'au moins une enveloppe interne, est usinée comme une seule pièce (en une seule opération).

7. Procédé de fabrication d'une pompe centrifuge selon la revendication 6, caractérisé en ce que, pour un segment de carter comportant une enveloppe composée d'une enveloppe externe et d'au moins une enveloppe interne, les enveloppes externe et interne sont assemblées entre elles, avant que chaque face frontale composite, de l'enveloppe du segment de carter ne soit usinée comme une seule pièce.
